# EUROPÄISCHE PATENTSCHRIFT

(11) **EP 2 826 899 B1**
(45) Veröffentlichungstag und Bekanntmachung des Hinweises auf die Patenterteilung: **21.02.2018**
(21) Anmeldenummer: 14001833.4
(22) Anmeldetag: 27.05.2014
(51) Int. Cl.: D01H 1/42, D01H 13/16

(54) **Ringspinnmaschine mit einem Sensor zur Detektion der Bewegung des Ringläufers**
Ring spinning machine with a sensor for detecting the movement of the traveller
Métier à filer continu à anneaux équipé d'un capteur de détection du mouvement du curseur

(30) Priorität: 17.07.2013 DE 102013011921
(43) Veröffentlichungstag der Anmeldung: 21.01.2015
(73) Patentinhaber: Saurer Germany GmbH & Co. KG, 42897 Remscheid (DE)
(72) Erfinder: Mann, Peter, 73095 Albershausen (DE); Schmidtke, Rudolf, 73084 Salach (DE)

(56) Entgegenhaltungen:
- EP-A1- 0 442 327
- WO-A1-2004/015179
- DD-A5- 293 152
- DE-A1- 1 966 963

## Beschreibung

Die Erfindung betrifft eine Ringspinnmaschine mit einer Ringbank, wobei an der Ringbank Spinnringe angeordnet sind, an denen jeweils ein Ringläufer gleitend gelagert ist. Es ist ein Sensor zur Detektion der Bewegung eines Ringläufers vorhanden. Ein Separator ist zwischen zwei benachbarten Spinnringen oberhalb der Ringbank so angeordnet, dass bei einem Ringbankhub der Abstand zur Ringbank konstant bleibt.

Die EP 1 052 314 A1 offenbart eine Sensorik für eine Ringspinnmaschine. Auf der Ringbank sind Spinnringe befestigt. Auf den Spinnringen läuft der Ringläufer. Während des Spinnens wird der Ringläufer durch den Faden angetrieben und in Rotation versetzt. Ein Sensor detektiert die Bewegung des Ringläufers. Auf diese Weise können Fadenbrüche erfasst werden. In der Nähe der Spindel ist ein Anzeigemittel angeordnet, dass dem Bediener den Fadenbruch anzeigt. Der Sensor ist an der Ringbank befestigt. Es werden verschiedene Sensoren beschrieben, die nach verschiedenen Messprinzipien arbeiten. Die gängigste Methode der berührungslosen Abtastung der Ringläuferbewegung ist die Verwendung eines magnetischen Sensors. Es ist aber auch möglich, Vibrationssensoren, optische Sensoren oder akustische Sensoren zu verwenden. Eine solche Sensorik für eine Ringspinnmaschine mit akutischen Sensoren offenbart die EP 0 442 327 A1, die DE 19 66 963 A1 und die WO2004/015179 A1

Gemäß der CH 671 040 A5 werden induktive Sensoren zur Detektion der Bewegung der Ringläufer getrennt von der Ringbank über je einen Halter an einer parallel zur Ringbank verlaufenden Achse angeordnet. Bei der Achse kann es sich um die Achse handeln, die auch Separatoren lagert.

Die Separatoren werden auch als Ballontrenner oder Scheibenseparatoren bezeichnet. Es handelt sich dabei um Trennplatten aus Metall oder Kunststoff, die zwischen zwei nebeneinander angeordneten Spindeln oberhalb der Ringbank angeordnet sind. Die Separatoren verhindern, dass sich Fadenballone zweier benachbarter Spindeln, die sich beim Spinnen bilden, behindern. Auch die Störung der Ballone durch einen an einer benachbarten Spindel gebrochenen Faden wird vermieden.

Durch die Befestigung der Sensoren an einer separaten Achse wird die Zugänglichkeit der Ringbank verbessert. Die Achse mit den Sensoren kann zurückgeklappt werden. Dadurch wird die Ringbank freigegeben, und die Sensoren können bei Arbeiten an der Ringbank nicht beschädigt werden. Da die Sensoren an Haltern, die mit der Achse verbunden sind, befestigt sind, soll die Justierung der Sensoren vereinfacht werden. Die DD 293 152 A5 offenbart eine Sensorbaueinheit mit zwei induktiven Sensoren zur Detektion der Ringläuferbewegung zweier benachbarter Spindeln. Damit die Sensoren die jeweiligen Ringläufer erreichen können, ist das Gehäuse der Sensorbaueinheit um den die Spinnstellen trennenden Separator herum angeordnet. Das erfordert eine entsprechende Komplexität des Gehäuses. Das Gehäuse wird auf einem Steckplatz an der Ringbank oder einem maschinenlangen Kabelkanal fixiert. Der Sensor ist nahe am Spinnring angeordnet. Die Zugänglichkeit des Spinnringes ist zumindest eingeschränkt. Die Zugänglichkeit des Spinnringes ist nicht nur bei einem Austausch des verschleißbehafteten Spinnringes bzw. des Ringläufers erforderlich, sondern auch bei jeder Fadenunterbrechung. Zum Wiederanspinnen bringt der Bediener den Ringläufer manuell in eine geeignete Position, wozu er mit dem Finger an den Spinnring entlang fährt.

Es ist die Aufgabe der vorliegenden Erfindung, die Zugänglichkeit des Spinnrings und des Ringläufers und den Schutz der Sensoren weiter zu verbessern. Zur Lösung dieser Aufgabe weist die Ringspinnmaschine gemäß der Erfindung die Merkmale des Patentanspruchs 1 auf. Durch die Anordnung des Sensors am Separator behindert der Sensor selbst die Zugänglichkeit des Spinnrings nicht mehr. Die Separatoren sind in der Regel zur Begrenzung des Fadenballons erforderlich und damit ohnehin vorhanden. Ein separater Halter für den Sensor entfällt. Allerdings haben die Separatoren einen größeren Abstand zu den Spinnringen als die gängigen induktiven Sensoren. Ein gewisser Abstand der Separatoren ist erforderlich, damit sich ein Fadenballon ausbilden kann. Die induktiven Sensoren müssen messprinzipbedingt nahe an dem Spinnring angeordnet sein. Außerdem muss der Abstand sehr genau eingestellt werden. Die induktiven Sensoren weisen ferner felderzeugende Spulen auf. Daraus ergibt sich ein entsprechendes Gewicht. Eine Anordnung der induktiven Sensoren an den Separatoren ist in Verbindung mit induktiven Sensoren nicht möglich, weil das Gewicht der induktiven Sensoren und der Abstand der Separatoren von den Spinnringen zu groß sind. Der Erfindung liegt die Erkenntnis zugrunde, dass akustische Sensoren deutlich leichter sind und in größerem Abstand von dem Spinnring angeordnet werden können. Das Mikrofon belastet den Separator damit weder durch seine Ausdehnung noch durch sein Gewicht. Der größere Abstand der Separatoren von den Spinnringen stellt für akustische Sensoren kein Problem dar und bietet gleichzeitig einen Schutz für den Sensor. Akustische Sensoren haben außerdem den Vorteil, dass sie unempfindlicher sind gegen Schwankungen des Abstandes. Damit kann die gleiche Anordnung mit Spinnringen unterschiedlicher Größe verwendet werden. Außerdem können auch nicht magnetische Ringläufer verwendet werden. Die erfindungsgemäße Messanordnung erhöht also zusätzlich die Flexibilität der Ringspinnmaschine.

Das Mikrofon ist auf einer Platine angeordnet, die in einen Schlitz des Separators eingelassen ist. Die Platine kann weiter mit Auswerteelektronik für das Mikrofon bestückt sein.

Wenn das Mikrofon oder die Platine mit dem Mikrofon in den Separator eingelassen ist, dient der Separator gleichzeitig als Gehäuse und schützt so den Sensor vor Berührung. Auch eine Anordnung des Mikrofones unter dem Separator bewirkt einen Berührungsschutz.

Auf einer in den Separator eingelassenen Platine kann ein zweites Mikrofon angeordnet sein, das die Bewegung des Ringläufers des benachbarten Spinnrings detektiert. Bei einer solchen Ausführung weist nur jeder zweite Separator eine Platine auf. Die beiden Mikrofone teilen sich nicht nur die Platine, sondern können auch Auswerteelektronik, Spannungsversorgung etc. gemeinsam verwenden.

Auf der Platine ist ein Anzeigemittel angeordnet, dass den Wegfall der Bewegung des Ringläufers anzeigt. Auf diese Weise ist es für den Bediener einfach, unter der Vielzahl der Spinnstellen einer Ringspinnmaschine die Spinnstelle mit einer Fadenunterbrechung zu erkennen und das Wiederanspinnen durchzuführen.

Wenn auf der Platine zwei Mikrofone angeordnet sind, kann ein Anzeigemittel den Wegfall der Bewegung eines der beiden Ringläufer anzeigen. Das heißt, zwei Spinnstellen teilen sich ein Anzeigemittel. Auf diese Weise kann die Gesamtzahl der Anzeigemittel der Ringspinnmaschine, die eine Fadenunterbrechung anzeigen, halbiert werden. Zur Orientierung für den Bediener ist ein Anzeigemittel für zwei Spinnstellen absolut ausreichend. Wenn der Bediener den Bereich des Anzeigemittels erreicht hat, ist die bedienbedürftige Arbeitsstelle leicht erkennbar.

Die Erfindung betrifft außerdem einen Separator für eine Ringspinnmaschine, in dessen unterem Bereich ein Mikrofon zur Detektion der Bewegung eines Ringläufers angeordnet ist. Das Mikrofon wird dabei von dem Separator gehalten.

Die Erfindung wird nachfolgend anhand eines in den Zeichnungen dargestellten Ausführungsbeispiels näher erläutert.

### Es zeigen:

- Fig. 1: einen schematischen Ausschnitt einer erfindungsgemäßen Ringspinnmaschine;
- Fig. 2: einen Separator mit integrierten Mikrofonen.

Die Fig. 1 zeigt in einer Draufsicht eine Ringbank 1 einer Ringspinnmaschine. Die Ringbank 1 weist Spinnringe 2 auf, auf denen jeweils ein Ringläufer 3 rotierbar gelagert ist. Oberhalb der Ringbank 1 sind Separatoren 6 angeordnet. Die Separatoren 6 sind zwischen zwei Spinnringen 2 beziehungsweise zwischen zwei Spinnstellen der Ringspinnmaschine angeordnet, um den sich beim Ringspinnen ausbildenden Fadenballon zu begrenzen und eine Berührung der Fadenballone benachbarter Spinnstellen zu vermeiden. Die Separatoren 6 werden im Spinnbetrieb gemeinsam mit der Ringbank 1 auf und ab bewegt.

Der Separator 6 weist, wie in den Figuren 1 und 2 zu sehen, eine Platine 7 auf. Die Fig. 2 zeigt den Separator in Seitenansicht. Die Platine 7 ist im unteren Bereich des Separators 6 angeordnet. Das heißt, die Platine 7 befindet sich an dem der Ringbank 1 zugewandten Ende des Separators 6. Die Anordnung im unteren Bereich des Separators 6 ist der erforderlichen Nähe zu dem Spinnring 2 geschuldet. Die Platine 7 weist zwei Mikrofone 4 und 5 auf, die jeweils so angeordnet sind, dass sie in Richtung eines Spinnringes weisen. Die Mikrofone 4, 5 detektieren die Bewegung des Ringläufers 3. Beim Ausbleiben des Bewegungssignals kann auf einen Fadenbruch geschlossen werden. Da mittels der dargestellten Platine die Bewegung zweier benachbarter Ringläufer erfasst werden kann, ist bei dem dargestellten Ausführungsbeispiel nur jeder zweite Separator 8 mit einer Platine 7 ausgestattet.

Die Platine 7 weist ferner eine nicht dargestellte Auswerteeinheit auf. Die Platine 7 kann über Anschlüsse 10 mit einer Spannungsversorgung und mit der zentralen Steuereinheit der Ringspinnmaschine verbunden werden. Ferner ist auf der dem Bediener zugewandten Seite der Platine eine LED 8 angeordnet, die als Anzeigemittel dient. Die Auswerteeinheit wertet die Signale der beiden Mikrofone 4 und 5 aus. Wenn der Wegfall der Bewegung eines der beiden Ringläufer detektiert wird, leuchtet die LED auf und zeigt dem Bediener einen Fadenbruch an. Bei vorliegendem Ausführungsbeispiel teilen sich also zwei Spinnstellen eine LED 8.

Die Platine 7 ist in einen Schlitz des Separators 6 eingelassen. Der Separator 6 dient damit gleichzeitig als Gehäuse für die Platine 7 und schützt damit die Mikrofone 4 und 5. Für die Mikrofone 4 und 5 ist an den Seitenflächen des Separators 6 jeweils eine kleine Öffnung vorgesehen, durch die der Schall hindurchtreten kann. An der dem Bediener zugewandten Vorderseite des Separators ist eine Öffnung für die LED 8. Für die LED 8 ist eine durchsichtige Abdeckung 9 vorgesehen. An der gegenüberliegenden Seite, also an der dem Bediener abgewandten Rückseite, treten die Anschlüsse 10 der Platine 7 aus.

Durch die erfindungsgemäße Anordnung werden Wartungsarbeiten an dem Spinnring 2 nicht behindert. Der Ringläufer 3 kann problemlos ausgetauscht oder Fadenbrüche durchgeführt werden, ohne den Sensor 4, 5 zu tangieren. Der Sensor 4, 5 wird durch die Separatoren 6 geschützt.

## Patentansprüche

1. Ringspinnmaschine mit einer Ringbank (1), an der Spinnringe (2) angeordnet sind, an denen jeweils ein Ringläufer (3) gleitend gelagert ist, wobei ein Sensor (4, 5) zur Detektion der Bewegung des Ringläufers (3) vorhanden ist, wobei ein Separator (6) zwischen zwei benachbarten Spinnringen (2) oberhalb der Ringbank (1) so angeordnet ist, dass bei einem Ringbankhub dessen Abstand zur Ringbank (1) konstant bleibt und der Sensor (4, 5) im unteren Bereich des Separators (6) angeordnet ist,
wobei der Sensor (4, 5) von dem Separator (6) gehalten ist,
**dadurch gekennzeichnet, dass**
der Sensor als Mikrofon (4, 5) ausgebildet ist und dass das Mikrofon (4, 5) auf einer Platine (7) angeordnet ist, die in einen Schlitz des Separators (6) eingelassen ist und dass auf der Platine (7) ein Anzeigemittel (8) angeordnet ist, das den Wegfall der Bewegung des Ringläufers (3) anzeigt und auf der dem Bediener zugewandten Seite der Platine angeordnet ist.

2. Ringspinnmaschine nach Anspruch 1, **dadurch gekennzeichnet, dass** auf der Platine (7) ein zweites Mikrofon (4, 5) angeordnet ist, das die Bewegung des Ringläufers des benachbarten Spinnrings detektiert.

3. Ringspinnmaschine nach Anspruch 2, **dadurch gekennzeichnet, dass** das Anzeigemittel (8), das auf der Platine (7) angeordnet ist, den Wegfall der Bewegung eines der beiden benachbarten Ringläufer (3) anzeigt.

## Claims

1. Ring spinning machine with a ring rail (1), on which spinning rings (2) are arranged, on each of which one ring traveller (3) is flexibly mounted, wherein there is a sensor (4, 5) to detect the movement of the ring traveller (3), in which case a separator (6) is arranged between two neighbouring spinning rings (2) above the ring rail (1) so that when there is a ring rail stroke whose distance to the ring rail (1) remains constant and the sensor (4, 5) is arranged in the lower area of the separator (6),
in which case the sensor (4, 5) is held by the separator (6),
**characterised in that**
the sensor is configured as a microphone (4, 5) and the microphone (4, 5) is arranged on a board (7), which is recessed into a slot on the separator (6) and a means of display (8) is arranged on the board (7) that displays the cessation of the movement of the ring traveller (3) and is arranged on the board at the side facing the operator.

2. Ring spinning machine according to claim 1 **characterised in that** a second microphone (4, 5) is arranged on the board (7) that detects the movement of the ring rail of the neighbouring spinning ring.

3. Ring spinning machine according to claim 2 **characterised in that** the means of display (8) that is arranged on the board (7) displays the cessation of the movement of one of the two neighbouring ring travellers (3).

## Revendications

1. Continu à filer à anneaux avec un banc porte-anneaux (1) sur lequel des anneaux de filage (2) sont placés, sur chacun desquels un curseur (3) est installé sur roulement, sachant qu'un détecteur (4, 5) est installé pour détecter le mouvement du curseur (3), sachant qu'un séparateur (6) est placé entre deux anneaux de filage (2) voisins, au-dessus du banc porte-anneaux (1) de manière à ce que, lors d'un levage du banc porte-anneaux, sa distance avec le banc porte-anneaux (1) reste constante et que le détecteur (4, 5) est placé dans la partie inférieure du séparateur (6),
sachant que le détecteur (4, 5) est maintenu par le séparateur (6),
**caractérisé en ce que**
le détecteur est sous la forme d'un microphone (4, 5) et que le microphone (4, 5) est placé sur une platine (7) qui est insérée dans une fente du séparateur (6) et que, sur la platine (7), un moyen d'affichage (8) est installé et affiche la disparition du mouvement du curseur (3) et est placé sur la platine du côté orienté vers l'opérateur.

2. Continu à filer à anneaux selon la revendication 1, **caractérisé en ce que**, sur la platine (7), un deuxième microphone (4, 5) est installé et détecte le mouvement du curseur de l'anneau de filage voisin.

3. Continu à filer à anneaux selon la revendication 2, **caractérisé en ce que** le moyen d'affichage (8) placé sur la platine (7) affiche la disparition du mouvement d'un des deux curseurs (3) voisins.
